# EUROPÄISCHE PATENTANMELDUNG

(11) **EP 2 487 447 A1**
(43) Veröffentlichungstag der Anmeldung: **15.08.2012**
(21) Anmeldenummer: 11000510.5
(22) Anmeldetag: 22.01.2011
(51) Int. Cl.: F41A 21/38, F41A 35/06

(54) **Rückschlagskompensator**

(71) Anmelder: Lehnert, Rudolf, 86529 Schrobenhausen (DE)
(72) Erfinder: Lehnert, Rudolf, 86529 Schrobenhausen (DE)

(57) **Zusammenfassung**

Die Erfindung betrifft einen Rückschlagskompensator für Handfeuerwaffen mit einer Hochdruckkammer zur Erzeugung eines den Rückschlag kompensierenden Gasstrahls dient. Außerdem besitzt der Rückschlagskompensator zusätzlich noch zwei in Schussrichtung auf die Hochdruckkammer (4) folgende Niederdruckkammern, welche das Mündungsfeuer seitlich zur Schussrichtung ausleiten sollen. Zur Lenkung des Gasstrahls, und damit zur Wirkrichtung der Kompensationskraft dienen drehbare Ringe (7,7',7'') mit unterschiedlichen Öffnungen, welche auf die mit Öffnungen versehene Hochdruckkammer (4) aufgesteckt werden, um die Kompensationsrichtung optimal auf den Schützen oder die jeweilige Schiessstellung anzupassen. Um den Gasstrahl verlustfrei über die vorgesehenen Bohrungen auszuleiten, sind die Ringe (7,7',7'') mit Labyrinthdichtungen (12) versehen und an die Außenwandung der Hochdruckkammer (4) angepasst. Die Ringe (7,7',7'') können entweder ausgetauscht und gegen Ringe (7,7',7'') mit anderen Bohrungsdurchmessern oder Bohrungsrichtungen ersetzt werden oder die Bohrungsnuten können so gegeneinander verstellt werden, dass unterschiedliche Bohrungsdurchmesser und Bohrungsrichtungen den zur Rückschlagskompensation dienenden Gasstrahl ausleiten. Dabei werden die Ringe (7,7',7'') von vorne parallel zur Schussrichtung mittels Schrauben (6) im Kompensatorgrundkörper festgelegt.

## Beschreibung

### Gebiet der Erfindung

Die Erfindung betrifft eine Mündungsbremse oder auch Rückschlagskompensator genannt für Handfeuerwaffen mit den Merkmalen des Oberbegriffs des Anspruches 1, sowie ein Verfahren zu seinem Betrieb nach Anspruch 15. Solche Mündungsbremsen werden auf dem Laufende von Handfeuerwaffen befestigt und dienen dazu bei schneller Schussfolge das Abweichen des Laufes der Handfeuerwaffe vom anvisierten Ziel zu verhindern. Die durch das Projektil und die beim Abschuss entstehenden Vortriebsgase für das Projektil, welche direkt in der Achse des Laufes wirken, sollen durch den Schützen abgefangen werden. Dazu besitzen Handfeuerwaffen entsprechend angepasste Griffe für die Hände und bei Langwaffen entsprechende Schulterauflagen. Da sich aber die Wirklinie der Kontaktpunkte des Schützen unterhalb der Wirklinie des Projektils und der Explosionsgase befindet, entsteht durch den Versatz der beiden Wirklinien ein resultierendes Restmoment, welches die Mündung des Laufes nach oben und nach außen reißt. Die Richtung des seitlich nach außen wirkenden Restmoments hängt davon ab, ob der Schütze Rechts- oder Linkshänder ist. Bei einem Rechtshänder wird beim Abschuss einer Handfeuerwaffe der Lauf nach oben und in Schussrichtung nach rechts außen abgelenkt und bei einem Linkshänder entsprechend nach links außen und nach oben. Durch diese Ausweichbewegung des Laufes beim Abschuss eines Projektils verschlechtert sich die Zielgenauigkeit bei schneller Schussfolge erheblich, so dass vor jedem Schuss die Waffe neu auf das Ziel ausgerichtet werden muss.

### Hintergrund der Erfindung

Rückschlagskompensatoren für Handfeuerwaffen sind schon seit langem bekannt und werden in den meisten Fällen auf das Laufende der Handfeuerwaffe geschraubt. Dabei wird ein Teil der Explosionsgase in Richtung des wirkenden Restmomentes abgeleitet, um durch die dadurch erzeugte Rückstoßkraft des Gasstrahls das Restmoment zu kompensieren. Die Ausleitung dieses Gasstrahles erfolgt in zwei Arten; entweder besitzt der Rückschlagskompensator eine seitliche Öffnung oder er besitzt genau ausgerichtete Düsenöffnungen, welche durch die Rückstoßkraft des Gasstrahles das Restmoment kompensieren sollen. Durch die seitliche Ausleitung eines Teiles der Explosionsgase wird aber auch der Lärmpegel für den Schützen erhöht, da nicht mehr die gesamten Explosionsgase in Schussrichtung entweichen können. Dies stellt einen Nachteil für die Verwendung von Rückschlagskompensatoren dar. Um diesen Nachteil auszugleichen besitzen einige Rückschlagskompensatoren zusätzliche Einrichtungen, wie Schallreflektionswände, um den Explosionsschall vom Schützen weg zuleiten.

Eine solche Vorrichtung zeigt die US 2008/0083321 A1. Diese Vorrichtung ist prinzipiell aus drei unterschiedlichen Kammern ausgebaut und wird mittels Gewinde auf das Laufende der Handfeuerwaffe geschraubt. Die auf das Gewindeteil folgende erste Kammer, auch Hochdruckkammer genannt dient mit ihren Öffnungen der Kompensation des Restmomentes. Dabei wird entweder durch sich oben befindendes Langloch ein Kompensationsstrahl in Richtung oben und außen erzeugt, welcher das Abweichen des Laufes vom Ziel verhindern soll. Weiterhin wird in dieser Anmeldung noch dargelegt, dass der benötigte Kompensationsgasstrahl auch durch zwei als Bohrungen ausgeführte Düsen erzeugt werden kann. Dabei zeigen die Achsen der Düsenbohrungen hauptsächlich nach oben und außen. Außerdem besitzt diese Vorrichtung noch zwei an die Hochdruckkammer folgende Niederdruckkammern, welche durch die beiden etwa waagrecht seitlichen angeordneten pyramidenförmigen Öffnungen mit den senkrecht zur Schussrichtung verlaufenden Schallreflektionswänden versehen sind. Diese beiden Kammern sollen durch die Ausleitung möglichst vieler Explosionsgase und einer Reflektion dieser Gase an den hinteren Öffnungoberflächen den Schall für den Schützen reduzieren.

Aber auch diese Vorrichtung besitzt den Nachteil, dass der Rückschlagskompensator für Rechts- oder Linkshänder jeweils ausgetauscht werden muss. Aber auch eine genaue Anpassung der Wirklinie des Gasrückstosses an die Wirklinie des Restmoments ist bei dieser Vorrichtung nicht möglich. Sowohl die Größe als auch die Richtung des Restmomentes wird sowohl durch die Bauart der Waffe als auch durch die körperliche Konstitution des Schützen festgelegt. Aus diesem Grunde ist es äußerst wichtig, dass der Rückschlagskompensator sowohl an die Waffe als auch an den Schützen oder an die sich ändernde körperliche Verfassung des Schützen angepasst werden kann.

### Aufgabe der Erfindung

**Aufgabe** der Erfindung ist es nun eine gattungsgemäße Rückschlagskompensatoreinrichtung so weiterzubilden, dass sowohl die Wirkrichtung als auch die Größe der Kompensationskraft des Gasstrahles sowohl auf die verwendete Waffe als auch auf die Konstitution des Schützen angepasst werden kann.

Die Aufgabe wird erfindungsgemäß durch einen Rückschlagskompensator mit den Merkmalen des Anspruches 1 gelöst. Bevorzugte Ausführungsbeispiele sind in den abhängigen Ansprüchen dargestellt.

Der erfindungsgemäße Rückschlagskompensator ist dadurch gekennzeichnet, dass die direkt am Laufende der Feuerwaffe angebrachte Hochdruckkammer mehrteilig aufgebaut ist, wobei die Abdeckung der Hochdruckkammer, welche die Düsenöffnungen zum Austritt der Gasstrahlen besitzt entweder beweglich und damit einstellbar ausgeführt werden kann oder komplett gegen ein anderes Abdeckungsteil mit anders geformten und angeordneten Gasaustrittsdüsen ausgetauscht werden kann. Bevorzugt werden dabei zwei in unterschiedliche Richtung radial verlaufende Düsenbohrungen verwendet, die entweder rund, kegelig oder oval, sowie oval-kegelig ausgeführt werden können. Es können aber auch mehr als zwei Düsenbohrungen in den Abdeckungen der Hochdruckkammer angebracht werden, um das resultierende Restmoment exakt auszugleichen.

Damit ist es möglich das Restmoment resultierend aus der Handfeuerwaffe und dem Schützen sehr exakt auszugleichen, da durch die Verstellbarkeit der Gasaustrittsdüsen, sowohl in Richtung als auch in der Größe der Öffnungen das Kompensationsmoment sehr genau eingestellt werden kann. Damit kann der Rückschlagskompensator aber auch auf die verwendete Munition eingestellt werden und damit das notwendige Kompensationsmoment genau angepasst werden.

Weiterhin besitzt der Schütze die Möglichkeit den Rückschlagskompensator seiner jeweiligen Tagesform anzupassen oder die Handfeuerwaffe für verschieden Schützen optimal bezüglich der widerholten Treffsicherheit einzustellen. Aber auch wenn bei Wettkämpfen in verschiedenen Schießstellungen geschossen werden soll, ist es damit möglich den Rückschlagskompensator auf die verschiedenen Schießstellungen, wie stehend oder liegend, und die damit einhergehenden anatomisch begründeten Unterschiede bei der Restmomentkompensation durch den Schützen exakt einzustellen und damit auszugleichen.

Durch entsprechende Markierungen an der Abdeckung der Hochdruckkammer in Korrespondenz mit Markierungen auf dem Grundkörper des Rückschlagskompensators können vorher festgestellte Einstellungen bei Bedarf schnell nachgestellt und damit die Handfeuerwaffe der jeweiligen Situation, ob Wechsel der Munitionsart oder Schützenwechsel oder auch Wechsel der Schießposition angepasst werden.

Der Rückschlagskompensator kann dabei auf den Lauf der Handfeuerwaffe entweder geschraubt oder geklemmt werden, wobei eine entsprechend standfest ausgeführt Klemmeinrichtung zu bevorzugen ist, da hierbei der Lauf der Feuerwaffe nicht verändert werden muss und damit die Zielgenauigkeit der Waffe gewährleistet bleibt.

Die Abdeckungen der Hochdruckkammer werden bei der Erfindung als drehbare Ringe ausgebildet, welche sich um die Längsachse des Rückschlagskompensators und damit des Laufes drehen lassen und damit sowohl die Richtung als auch die Größe der Rückstoßkraft des Gasstahls eingestellt werden kann. Die darunterliegende Mantelfläche der Hochdruckkammer besitzt langlochartig ausgebildete Öffnungen welche den Durchgang des Gasstrahls bei verschiedenen Stellungen der ringförmigen Abdeckung gewährleisten.

Weiterhin können die Abdeckungsringe mit den Gasdüsenöffnungen an den Unterseiten, welche der äußeren Mantelfläche der Hochdruckkammer gegenüber zu liegen kommen mit sogenannten Labyrinthdichtungen versehen werden, damit der Gasstrahl nur über die entsprechenden Düsenöffnungen entweichen kann. Dies wird auch dadurch verhindert dass das Spiel zwischen der äußeren Mantelfläche der Hochdruckkammer und der darüber zu liegen kommenden Innenfläche der Abdeckungsringe eine exakte Spielpassung vorhanden ist. Es können aber auch andere Dichtungseinrichtungen verwendet werden, um die Gasdichtheit zwischen den beiden Bauteilen zu gewährleisten.

Durch die Austauschmöglichkeit der Abdeckungsringe ist es möglich diese ohne zeitraubende Demontage des Rückschlagskompensators abzunehmen und zu reinigen oder durch eines anders ausgeformten zu ersetzen. Dies stellt deshalb einen großen Vorteil dar, da der Rückschlagskompensator entweder mit ausreichender Vorspannung auf den lauf geschraubt oder geklemmt werden muss, da die Befestigungseinrichtung die in der Hochdruckkammer auftretenden Reaktionskräfte aufnehmen muss.

Die mit den Gasaustrittsöffnungen versehenen Abdeckungsringe können erfindungsgemäß verschiedene Ausführungen besitzen. Zum einen kann ein einzelner Ring mit zwei runden oder ovalen oder kegeligen Bohrungen, welche radial verlaufen und gegeneinander bezüglich der Längsachse des Rückschlagskompensators einen bestimmten Winkel einnehmen. Ein solcher Ring kann dabei entweder auf dem Rückschlagskompensator gedreht und durch ein Klemmeinrichtung festgestellt werden, um die Wirkrichtung des Restmoments exakt auszugleichen oder aber durch einen spiegelsymmetrisch aufgebauten ersetzt werden, wenn ein linkshändiger Schütze die Handfeuerwaffe eines rechtshändigen Schützen benutzen will. Ein solcher Ring kann aber auch komplett durch einen anderen mit einem anderen Winkel zwischen den beiden Bohrungen ausgetauscht werden, um die Wirkrichtung des Restmoments exakt zu egalisieren. Weiterhin kann der Rückschlagskompensator auch mit Abdeckungsringen mit Düsenöffnungen verschiedener Durchmesser oder auch unterschiedlich ausgeformter Düsenöffnungen verwendet werden. Der Abdeckungsring kann dabei ein mehrfach vorhandenes Austauschteil darstellen.

Eine weitere Ausführungsform der Abdeckungsringe der Hochdruckkammer stellen zwei übereinander oder auch hintereinander angeordnete Ringe dar. Werden zwei Abdeckungsringe übereinander angeordnet, so besitzen diese Ringe jeweils eine langlochförmige Bohrung auf einer Seite und auf der umfangseitig gegenüberliegenden Seite jeweils eine Düsenbohrung zum Durchtritt des Gasstrahls an die Umgebung. Dabei wird die Langlochbohrung des inneren Abdeckungsringes durch die Düsenöffnung des äußeren Ringes überdeckt und umgekehrt, so dass bei verschiedenen Richtungen der beiden Düsenbohrungen immer beide Düsenbohrungen freigegeben sind und in verschieden Richtungen zeigen können. Der Einstellbereich dieser Abdeckungsringe wird dabei über die Größe und Lage der Düsenöffnungsbohrungen und die Größe und Lage der Langlochbohrungen festgelegt. Die darunterliegende Mantelfläche der Hochdruckkamer besitzt wiederum zwei langförmige Öffnungen, welche so angeordnet sind, dass sie mit den Öffnungen der innen zu liegen kommenden Abdeckungsringe korrespondieren. Die beiden Abdeckungsringe besitzen wiederum an ihren Innenseiten labyrinthartig ausgebildete Dichtungssyteme, um eine ausreichende Gasdichtheit zu gewährleisten.

Eine weitere Ausführungsform mit zwei Abdeckungsringen besteht aus zwei hintereinanderliegenden Abdeckungsringen mit jeweils einer Gasaustrittsöffnung, welche über zwei hintereinander angeordneten langlochartigen Öffnungen in der Mantelfläche der Hochdruckkammer zu liegen kommen. Beide Abdeckungsringe können dabei einzeln verstellt und wieder mittels Klemmung festgelegt werden. Auch damit ist eine individuelle Einstellung des Rückschlagskompensators möglich. Die beiden hintereinander angeordneten Abdeckungsringe sind gegeneinander und gegen die Mantelfläche der Hochdruckkammer mittels Labyrinthdichtungen ausreichend gasdicht angeordnet.

Die Festlegung der Abdeckungsringe auf der Mantelfläche der Hochdruckkammer erfolgt über eine Klemmeinrichtung mittels Schrauben. Dabei sind die Schraubenachsen parallel zur Laufachse der Handfeuerwaffe und klemme die Abdeckungsringe in axialer Richtung des Rückschlagskompensators fest. Als Klemmklotz kann dabei das als Niederdruckkammer ausgebildete Bauteil des Rückschlagskompensators verwendet werden, so dass der Rückschlagskompensator mehrteilig ausgebildet ist um aus einem Hochdruckkammerteil mit Befestigungseinrichtung am Lauf der Handfeuerwaffe und einem Niederdruckteil mit eventuell mehreren Niederdruckkammern besteht. Der klemmklotz für die Abdeckungsringe kann aber auch aus einem zusätzlichen hülsenförmigen Teil bestehen, welches über die Niederdruckkammern gestülpt wird und mittels der in axialer Richtung angeordneten Klemmschrauben befestigt wird.

Die Befestigung der Kompensatorringe erfolgt dabei entweder über die als einzelnes Bauteil ausgebildete Niederdruckkammer, welche mittels der parallel zur Schussrichtung angeordneten Befestigungsschrauben festgelegt wird und dabei durch dementsprechende stirnseitig angeordnete Anpressflächen den oder die Kompensatorringe fixiert, oder aber über ein zusätzliches topfförmig aufgebautes Teil, welches über die Niederdruckkammer gestülpt wird und mittels der parallel angeordneten Befestigungschrauben fixiert wird. Dieses topfartige Bauteil greift mit seinem Rand in den Stirnseiten des oder Kompensatorringe ein und klemmt diese fest.

### Kurze Beschreibung der Zeichnungen

Die Erfindung wird nachfolgend anhand bevorzugter Ausführungsbeispiele näher erläutert, die schematisch in den beiliegenden Figuren dargestellt sind. In den Figuren zeigen:
- Fig. 1: eine Schnittansicht von oben auf einen erfindungsgemäßen Rückschlagskompensators mit austauschbarem Kompensatorring für rechtshändige Schützen im zusammengebauten Zustand
- Fig. 1 a: Schnittansicht eines Kompensatorrings für rechtshändige Schützen
- Fig. 1 b: Schnittdarstellung der Hochdruckkammer
- Fig. 1 c: Schnittdarstellung der Niederdruckkammer mit Befestigungsschraube
- Fig. 2: eine Schnittansicht von oben auf einen erfindungsgemäßen Rückschlagskompensators mit austauschbarem Kompensatorring für linkshändige Schützen im zusammengebauten Zustand
- Fig. 2a: Schnittansicht eines Kompensatorrings für linkshändige Schützen
- Fig. 2b: Schnittdarstellung der Hochdruckkammer
- Fig. 2c: Schnittdarstellung der Niederdruckkammer mit Befestigungsschraube
- Fig. 3: Schnittansicht eines Rückschlagskompensators mit hintereinanderliegenden Kompensatorringen
- Fig. 3a: Einzelteile des Rückschlagskompensators nach Figur 3
- Fig.4: Schnittdarstellung eines Rückschlagskompensators mit übereinanderliegenden Kompensatorringen und ausgebauten Befestigungschrauben
- Fig. 4a: Einzelteile des Rückschlagskompensators nach Figur 4
- Fig. 5: Schematische Schnittdarstellung des Rückschlagskompensators mit Klemmhülse

### Detaillierte Beschreibung der bevorzugten Ausführungsformen

Ein Ausführungsbeispiel einer erfindungsgemäßen Rückschlagskompensatoranordnung ist in Figur 1 bis 2c dargestellt. Die Rückschlagskompensatoranordnung 1 weist dabei einen Grundkörper 2 auf, welcher mittels der Befestigungsfläche 3 auf dem Laufende der Handfeuerwaffe befestigt werden kann. Als Befestigungsart kann dabei ein Gewinde dienen; es kann aber der Grundkörper 2 auch mittels Presspassung auf das Laufende geklemmt werden. In Schussrichtung an die Befestigungsfläche 3 folgend befindet sich die Hochdruckkammer 4, welche wie Figur 1 zeigt zwei langlochartige Bohrungsschlitze 19a, 19b aufweist, welche sich quer zur Schussrichtung 20 erstrecken. Über der Hochdruckkammeraußenwandung 11 befindet sich die Rückschlagskompensatoranordnung 7, welche nach Figur 1und 2 aus einem einzelnen Kompensatorring mit jeweils zwei Bohrungen unterschiedlichen Durchmessers und unterschiedlicher Bohrungsrichtung besteht.

Dabei zeigt die Figur 1 a den Kompensatorring 7a der Kompensatorringanordnung 7 für rechtshändige Schützen, wobei die im Durchmesser kleinere Bohrung in Schussrichtung 20 gesehen links angeordnet ist. Figur 2a zeigt den für linkshändige Schützen vorgesehenen Kompensatorring 7b der Kompensatorringanordnung 7, wobei hier die im Durchmesser kleinere Bohrung in Schussrichtung gesehen rechts angeordnet ist. Figur 1b zeigt eine Schnittdarstellung der Hochdruckkammer 4 mit darüber liegendem Kompensatorring 7a für Rechtshänder und Figur 2b zeigt die entsprechende Anordnung mit darüber liegendem Kompensatorring 7b für Linkshänder.

Beide Kompensatorringe 7a und 7b weisen dabei Markierungen 30 auf, welche mit Markierungen 29 auf dem Grundkörper 2 korrespondieren, um dem Schützen die exakte Stellung der Kompensatorringe 7a oder 7b im Verhältnis zum Grundkörper 2 anzuzeigen. Damit ist es für den Schützen möglich sowohl die Rückschlagskompensationskraft als auch die Wirkrichtung der Kompensationskraft genau auf seine körperliche Verfassung oder die Schießstellung einzustellen.

Weiterhin weisen die Kompensatorringe 7a und 7b an ihrer Unterseite 10 eine als Labyrinthdichtung 12 ausgebildete Fläche auf, welche die aus den Bohrungsschlitzen 19a und 19b der Hochdruckkammer 4 austretenden Gase zurückhalten sollen, damit sie nur über die vorgesehenen Bohrungen der Kompensatorringe 7a oder 7b entweichen. Gleichzeitig ist die Unterseite 10 der Kompensatorringe 7a und 7b gegenüber der Hochdruckkammeraußenwandung 11 als enge Spielpassung ausgebildet, um ein Entweichen der Gase zwischen diesen Flächen zu vermeiden.

Die Kompensatorringe 7a und 7b weisen an der Stirnfläche 16 eine Führungsnase 18 auf, welche zur Festlegung der Kompensatorringe 7a und 7b gegenüber dem Grundkörper 2 dient. Die Befestigung der Kompensatorringe 7a und 7b erfolgt dabei über die Niederdruckkammer 5 welche in den Figuren 1c und 2c dargestellt sind. Dabei weist die Niederdruckkammer 5 eine Führungsnase 18 auf, welche in eine absatzartige Nut 17 der Labyrinthdichtung 12 eingreift und damit die Kompensatorringe 7a und 7b mittels der parallel zur Schussrichtung 20 angeordneten Befestigungsschrauben 6 festlegt.

Figur 3 zeigt eine Schnittdarstellung des Rückschlagskompensators 1.Bei der hier dargestellten Kompensatorringanordnung 7' handelt es sich um zwei hintereinander angeordnete Kompensatorringe 8a und 8b mit jeweils einer Einzelbohrung 14' und 14". Dabei soll jeder der beiden Kompensatorringe 8a und 8b eine Kraftkomponente des Rückschlags kompensieren,also ein Gasstrahl aus dem Kompensatorring soll die vertikale Komponente des Rückschlags ausgleichen und der Gasstrahl des zweiten Kompensatorrings soll die horizontale Komponente des Rückschlags egalisieren. Dabei können je nach Konstitution des Schützen der in Schussrichtung 20 erste Kompensatorring 8a die vertikale und der folgende Kompensatorring 8b die horizontale des Rückschlages ausgleichen. Es ist aber auch die umgekehrte Anordnung jederzeit möglich. Auch bei diesen beiden Kompensatorringe 8a und 8b besitzen die Stirnflächen 15 und/oder 16 wieder Führungsnasen 18 und/oder Nuten 17 um die Kompensatorringe 8a und 8b gegenüber dem Grundkörper festzulegen. Es sind aber auch wieder Markierungen 29 am Grundkörper 2 und an den beiden Kompensatorringen 8a und 8b angebracht, damit der Schütze die exakte Stellung der Kompensatorringe 8a und 8b gegenüber der Hochdruckkammer 4 feststellen kann. Die Kompensatorringe 8a und 8b besitzen wieder an ihrer Unterseite 10 entweder eine Labyrinthdichtung 12 und/oder eine sehr enge Spielpassung 13, damit der Gasstrahl ausschließlich durch dafür vorgesehenen Einzelbohrungen 14' und 14" strömt. Die Befestigung der Kompensatorringe 8a und 8b erfolgt wiederum mittels der Niederdruckkammer 5 und der parallel zur Schussrichtung 20 angebrachten Befestigungsschrauben 6. In Figur 3a sind die Einzelteile dieses Rückschlagskompensators 1 dargestellt.

In Figur 4 ist ein Rückschlagskompensator 1 mit zwei übereinander liegenden Kompensatorringen 9a und 9b dargestellt. Bei dieser Kompensatorringanordnung 7" besitzen beide Kompensatorringe 9a und 9b schlitzförmige Bohrungen 23a und 23 b, wobei die Schlitze sich quer zur Schussrichtung 20 erstrecken. Die Breiten der beiden Schlitze 21 a und 21 b, sowie die Längen der beiden Schlitze 22a und 22b sind dabei unterschiedlich ausgebildet, um den Rückschlagskompensator 1 exakt auf den Schützen anpassen zu können. Dabei kann entweder der innen liegende Ring 9a oder auch der außen liegende Ring 9b die größere der beiden Schlitzbreiten 21 a, 21 b und/oder Schlitzlängen 22a, 22b aufweisen. Auch hier sind sowohl der Außenring 9b als auch der Innenring 9a und der Grundkörper mit Markierungen 29 und 30 versehen, um die Lage der Kompensatorringe 9a und 9b zur Hochdruckkammer 4 für den Schützen nachvollziehbar zu machen. Beide Ringe 9a und 9b besitzen wiederum an ihren Stirnflächen 15 und/oder 16 Führungsnasen 18 und/oder Nuten 17 welche sowohl in den Grundkörper2 als auch den anderen Ring 9a oder 9b eingreifen. Auch hier wird die Kompensatorringanordnung 7" mittels der Niederdruckkammer 4 und der Befestigungsschrauben 6 festgelegt. Ein unerwünschter Gasaustritt wird auch hier wiederum mittels entsprechender Labyrinthdichtungen 12 und/oder einer engen Spielpassung 13 verhindert. Figur 4a zeigt die Einzelteile dieses Kompensators 1.

Figur 5 zeigt eine schematische Schnittdarstellung des Rückschlagskompensators 1 mit angebauter Niederdruckkammer 5, wobei zur Festlegung der hier nicht dargestellten Kompensatorringanordnung 7, 7', 7" eine Klemmhülse 25 vorgesehen ist, die in axialer Richtung parallel zur Schussrichtung 20 über die Niederdruckkammer 5 gestülpt wird, um mittels Befestigungsschrauben 6 die Kompensatorringanordnung 7, 7', 7" festzulegen.

### Liste der Bezugszeichen in den Figuren

- 1: Rückschlagskompensator
- 2: Grundkörper
- 3: Befestigungsfläche
- 4: Hochdruckkammer
- 5: Niederdruckkammern
- 6: Befestigungsschrauben
- 7, 7', 7": Kompensatorringanordnung
- 7a: Kompensatorring mit Bohrungen für rechtshändige Schützen
- 7b: Kompensatorring mit Bohrungen für linkshändige Schützen
- 8a: Kompensatorring mit Einzelbohrung
- 8b: Kompensatorring mit Einzelbohrung
- 9a: Kompensatorring mit Langlochbohrung innenliegend
- 9b: Kompensatorring mit Langlochbohrung außenliegend
- 10: Unterseite
- 11: Hochdruckkammeraußenwandung
- 12: Labyrinthdichtung
- 13: Spielpassung
- 14', 14": Einzelbohrungen
- 15: Stirnfläche in Schussrichtung
- 16: Stirnfläche entgegen Schussrichtung
- 17: Nut/Absatz
- 18: Führungsnase
- 19a: Bohrungsschlitz der Hochdruckkammer
- 19b: Bohrungsschlitz der Hochdruckkammer
- 20: Schussrichtung
- 21a: Schlitzbreite
- 21b: Schlitzbreite
- 22a: Schlitzlänge
- 22b: Schlitzlänge
- 23a: Schlitzförmige Bohrung
- 23b: Schlitzförmige Bohrung
- 25: Klemmhülse
- 29: Markierung am Grundkörper
- 30: Markierung am Kompensatorring

## Patentansprüche

1. Rückschlagskompensator für Handfeuerwaffen mit einer mit langlochartigen Bohrungen (4a) und (4b) versehenen Hochdruckkammer (4), **dadurch gekennzeichnet,**
**dass** über den Bohrungen (4a) und (4b) eine Kompensatorringanordnung (7, 7', 7") angeordnet ist.

2. Rückschlagskompensator nach Anspruch 1, **dadurch gekennzeichnet,**
**dass** die Kompensatorringe (7, 8, 9) an der Unterseite (10) zur Hochdruckkammeraußenwandung (11) hin eine Labyrinthdichtung (12) besitzen.

3. Rückschlagskompensator nach Anspruch 1, **dadurch gekennzeichnet,**
**dass** die Kompensatorringe (7, 8, 9) an der Unterseite (10) zur Hochdruckkammeraußenwandung (11) hin ein geringes Spiel (13) besitzen.

4. Rückschlagskompensator nach Anspruch 1, **dadurch gekennzeichnet,**
**dass** die Kompensatorringe (7, 8, 9) von vorne entgegen der Schussrichtung (20) mittels der Niederdruckkammer (5) und der Befestigungsschrauben (6) festgelegt werden.

5. Rückschlagskompensator nach Anspruch 1, **dadurch gekennzeichnet,**
**dass** die Kompensatorringe (7, 8, 9) von vorne entgegen der Schussrichtung (20) mittels einer zusätzlichen Hülse (25), die über die Niederdruckkammer (5) gestülpt wird und der Befestigungsschrauben (6) festgelegt werden.

6. Rückschlagskompensator nach Anspruch 1, **dadurch gekennzeichnet,**
**dass** die Kompensatorringe (7, 8, 9) an den Stirnflächen (15, 16) mit Nuten (17) oder Führungsnasen (18) versehen sind.

7. Rückschlagskompensator nach Anspruch 1, **dadurch gekennzeichnet,**
**dass** die Kompensatorringe (7, 8, 9) und der Grundkörper (5) an den Außenflächen (26, 27, 28) mit Markierungen (29, 30) versehen sind.

8. Rückschlagskompensator nach Anspruch 1, **dadurch gekennzeichnet,**
**dass** die Kompensatorringanordnung (7) entweder aus einem Ring (7a) für rechtshändige Schützen oder aus einem Ring (7b) für linkshändige Schützen besteht.

9. Rückschlagskompensator nach Anspruch 1, **dadurch gekennzeichnet,**
**dass** der Kompensatorring (7a, 7b) aus einem Ring mit zwei unterschiedlichen Bohrungen besteht besteht.

10. Rückschlagskompensator nach Anspruch 1, **dadurch gekennzeichnet,**
**dass** die Kompensatorringanordnung (7') aus zwei hintereinander liegenden Ringen (8a, 8b) mit jeweils einer Bohrung besteht.

11. Rückschlagskompensator nach Anspruch 1, **dadurch gekennzeichnet,**
**dass** die Ringe (8a, 8b) jeweils eine Bohrung unterschiedlichen Durchmessers besitzen.

12. Rückschlagskompensator nach Anspruch 1, **dadurch gekennzeichnet,**
**dass** die Hochdruckkammer (4) zwei axial in Schussrichtung (20) hintereinander liegende Bohrungsschlitze (19a, 19b) besitzt.

13. Rückschlagskompensator nach Anspruch 1, **dadurch gekennzeichnet,**
**dass** die Kompensatorringanordnung (7") aus zwei übereinander liegenden Ringen (9a, 9b) mit jeweils einer Bohrung besteht.

14. Rückschlagskompensator nach Anspruch 1, **dadurch gekennzeichnet,**
**dass** die Ringe (9a, 9b) jeweils eine schlitzförmige Bohrung (23a, 23b) unterschiedlicher Schlitzbreite (21 a, 21 b) und Schlitzlänge (22a, 22b) besitzen.

15. Verfahren zum Einstellen eines Rückschlagskompensator nach einem der vorstehenden Ansprüche,
**dadurch gekennzeichnet,**
**dass** der Rückschlagskompensator (1) mittels einer Kompensatorringanordnung (7, 7', 7") sowie der Befestigungsschrauben (6) auf den Schützen eingestellt werden kann, wobei die Einstelldaten für den Schützen durch die Markierungen (29, 30) nachvollziehbar sind.
